# EUROPÄISCHE PATENTANMELDUNG

(11) **EP 1 052 338 A2**
(43) Veröffentlichungstag der Anmeldung: **15.11.2000**
(21) Anmeldenummer: 00890153.0
(22) Anmeldetag: 11.05.2000
(51) Int. Cl.: E04B 1/80

(54) **Dämmplatte**

(30) Priorität: 12.05.1999 AT 33299 U
(71) Anmelder: Relahtnefeit Projects CC, Rivonia, 2128 Gauteng (ZA)
(72) Erfinder: Bauer, Michael, 1190 Wien (AT)
(74) Vertreter: Kliment, Peter, Dipl.-Ing.

(57) **Zusammenfassung**

Dämmplatte in im wesentlichen rechteckiger Form, die entlang zumindest zweier Seitenflächen mit gegengleichen nut- und federartig ineinandergreifenden Profilierungen (2, 3) versehen ist. Um eine optimale Anpassung an die jeweiligen Erfordernisse zu ermöglichen, ist vorgesehen, daß die Dämmplatte in ihrer Dicke zweiteilig ausgebildet ist, wobei ein Grundteil (1) an seiner Deckfläche (30) mit mindestens einer Nut (31) versehen ist, in die eine federartige gegengleiche Profilleiste (42) eines Deckteiles (40) eingreift.

## Beschreibung

Die Erfindung bezieht sich auf eine Dämmplatte gemäß dem Oberbegriff des Anspruches 1.

Derartige bekannte Dämmplatten werden zur Wärmedämmung von Gebäuden verwendet und sind einstückig ausgebildet. Auf einer Schicht aus solchen Dämmplatten werden meist Leisten zur Aufnahme und Befestigung von Verkleidungselementen, wie Dachziegel oder Fassadenplatten befestigt, wobei gegebenenfalls eine Hinterlüftung vorgesehen sein kann.

Da solche Dämmplatten meist eine sehr erhebliche Dicke aufweisen, ergibt sich trotz des relativ geringen Gewichtes solcher Platten ein erheblicher Transportaufwand. Außerdem ist aufgrund der einstückigen Ausbildung der Dämmplatten, die daher auch nur aus einem bestimmten und in einer bestimmten Weise aufbereiteten Material hergestellt sein können, stets erforderlich bei der Wahl des Materials einen Kompromiß im Hinblick auf Wärmedämmung und Festigkeitseigenschaften einzugehen.

Ziel der Erfindung ist es, diese Nachteile zu vermeiden und eine Dämmplatte der eingangs erwähnten Art vorzuschlagen, die eine sehr weitgehende Anpassung an die jeweils gegebene Beanspruchung ermöglicht.

Erfindungsgemäß wird dies bei einer Dämmplatte der eingangs erwähnten Art durch die kennzeichnenden Merkmale des Anspruches 1 erreicht.

Durch die vorgeschlagenen Maßnahmen ergibt sich eine zweiteilige Dämmplatte, deren beide Teile daher auch aus unterschiedlichen Materialien hergestellt werden können. So kann z.B. der Deckteil aus einem dichteren und festeren Material hergestellt sein als der Grundteil, der im wesentlichen auf eine möglichst gute Wärmedämmung ausgelegt sein kann, wogegen der Deckteil im Hinblick auf eine sichere Begehbarkeit ausgelegt sein kann. Montiert können die aus den beiden miteinander verbundenen Teilen, eben dem Grundteil und dem Deckteil, hergestellten Dämmplatten in üblicher Weise werden. Dabei können die beiden Teile an verschiedenen Orten hergestellt und bei größeren Baustellen nahe denselben miteinander verbunden werden.

Dies ist insbesondere dann von Bedeutung, wenn die Dämmplatten gemäß dem Anspruch 2 ausgestaltet sind. Bei solchen Platten erfordert die Aufbringung der Beschichtung, bei der es sich z.B. um Aluminiumbleche, oder auch um Kunststofflaminate handeln kann, sehr genau definierte Arbeitsbedingungen und eine sehr genaue Einhaltung verschiedener Parameter um einen sicheren Zusammenhalt des Deckteiles mit der Beschichtung und eine hohe Qualität derselben sicherzustellen. Die Herstellung des Grundteiles ist dagegen wesentlich unkritischer.

Bei solchen beschichteten Deckteilen kann z.B. bei einer Dachdeckung oder einer Fassadenverkleidung auf eine gesonderte Verkleidung oder Deckung verzichtet werden. Dadurch ist es möglich mit solchen Dämmplatten, z.B. eine Dachdeckung oder Fassadenverkleidung mit Asbestbeton Platten zu ersetzen, da sich die erfindungsgemäßen Dämmplatten durch ein geringes Gewicht auszeichnen und keine aufwendige Unterkonstruktion erfordern. Selbstverständlich können auch Deckungen und Verkleidungen aus anderen Materialien, wie z.B. Ziegel oder Betonplatten, die aufgrund ihres Gewichtes eine sehr stabile und kräftige Unterkonstruktion erfordern, durch erfindungsgemäße Dämmmplatten ersetzt werden.

Es können daher die Produktionsstätten für die Grundteile stark dezentralisiert werden, da die Produktion derselben sehr einfach ist und auf diese Weise der Transportaufwand gering gehalten werden kann. Die mit einer Beschichtung versehenen Deckteile können dagegen zweckmäßigerweise eher zentral in einer entsprechend adaptierten Produktionsstätte mit entsprechend geschultem Personal hergestellt werden. Da die Deckteile, verglichen mit den Grundteilen ein erheblich geringeres Volumen aufweisen, können für diese auch weitere Transportwege in Kauf genommen werden.

Durch die Merkmale des Anspruches 3 ist es, insbesondere wenn der Deckteil mit einer Beschichtung versehen ist, möglich auf eine gesonderte Verkleidung zu verzichten und trotzdem eine hinterlüftete Dachdeckung oder Fassade zu erreichen.

Durch die Merkmale des Anspruches 4 können die Dämmplatten mit einander dachziegelartig übergreifenden Deckteilen montiert werden. Dies ermöglicht eine sehr leichte Dachdeckung, bei der auf eine schwere und aufwendige Unterkonstruktion verzichtet werden kann.

Durch die Merkmale des Anspruches 5 ergibt sich der Vorteil eines sehr sicheren formschlüssigen Zusammenhaltes der beiden Teile einer Dämmplatte, wobei auf eine Verklebung dieser Teile verzichtet werden kann.

Die Erfindung wird nun anhand der Zeichnung näher erläutert. Dabei zeigen:
Fig. 1 einen Schnitt durch einen Grundteil einer Dämmplatte in einer Richtung, die im montierten Zustand senkrecht zur Traufe eines zu dämmenden Gebäudekörpers verläuft,
Fig. 2 einen Schnitt durch den Grundkörper nach der Fig. 1 in einer Richtung, die im montierten Zustand parallel zur Traufe eines zu dämmenden Gebäudekörpers verläuft,
Fig. 3 einen Schnitt durch einen Deckteil einer Dämmplatte in einer Richtung, die im montierten Zustand senkrecht zur Traufe eines zu dämmenden Gebäudekörpers verläuft,
Fig. 4 einen Schnitt durch einen Deckteil einer Dämmplatte in einer Richtung, die im montierten Zustand parallel zur Traufe eines zu dämmenden Gebäudekörpers verläuft,
Fig. 5 einen Schnitt durch montierte, aus Grundteil und Deckteil zusammengesetzten Dämmplatten zur Herstellung einer Dämmung im Dachbereich senkrecht zur Traufe,
Fig. 6 einen Schnitt durch montierte, aus Grundteil und Deckteil zusammengesetzten Dämmplatten zur Herstellung einer Dämmung im Dachbereich parallel zur Traufe,
Fig. 7 einen Schnitt durch montierte, aus Grundteil und Deckteil zusammengesetzten Dämmplatten, die gegenüber den Ausführungen nach den Fig. 1 und 2 abgeändert sind.

Die erfindungsgemäßen Dämmplatten weisen eine rechteckige Gestalt auf und sind aus einem Grundteil 1 (Fig. 1 und 2) und einem Deckteil 40 (Fig. 3, 4 und 6) zusammengesetzt. Diese zusammengesetzten Dämmplatten sind vorzugsweise aus Polystyrol-Hartschaum hergestellt.

Der Grundteil 1, für dessen Herstellung das Material und dessen Verarbeitung im wesentlichen im Hinblick auf eine möglichst gute Wärmedämmung ausgewählt ist, weist an je zwei zueinander parallel verlaufenden Seitenflächen gegengleiche nut- und federartige Profilierungen 2, 3 auf, die an den im montierten Zustand parallel zur Traufe verlaufenden Seitenflächen 4, 5 angeordnet sind, und ist an den im montierten Zustand senkrecht zur Traufe verlaufenden Seitenflächen 4', 5' mit gegengleichen Profilierungen 2', 3' versehen, die ebenfalls nut- und federartig ausgebildet sind.

Dabei sind die nutartigen Profilierungen 2, 2' mit aus deren Grund aufragenden federartigen Profilierungen 3" und die federartigen Profilierungen 3, 3' mit gegengleichen nutartigen Profilierungen 2" versehen, sodaß sich im montierten Zustand der zusammengesetzten Dämmplatten eine doppelte Nut-Federverbindung ergibt, wie dies insbesondere aus der Fig. 5, 6 und 7 ersichtlich ist.

Dabei ist die federartige Profilierung 3' an den im montierten Zustand senkrecht zur Traufe verlaufenden Seitenflächen 5' mit einer im Abstand von der Seitenfläche 5' und parallel zu dieser verlaufenden Profilrippe 15 versehen, wobei die gegengleiche nutartige Profilierung 2' an der im montierten Zustand ebenfalls senkrecht zur Traufe verlaufenden gegenüberliegenden Seitenfläche 4' an ihrer Nutwand mit einer gegengleichen Vertiefung 16 versehen ist. Durch die Profilrippen 15 und die Vertiefung 16 ist im aneinandergefügten Zustand zweier zusammengesetzter Dämmplatten deren sicherer Zusammenhalt sichergestellt. Dabei ist auch gewährleistet, daß sich kein unerwünschter Spalt zwischen zwei aneinander gefügten Dämmplatten ergibt.

Weiters ist an der Seitenfläche 5'eine vorspringende Rippe 6 angeformt, die an ihrer Oberseite eine Rille 7 aufweist.

Diese vorspringende Rippe 6 greift im montierten Zustand der Dämmplatten in eine in der Seitenfläche 4' angeordnete Nut 8 ein, die glatte Wände aufweist, sodaß die Rille 7 einen Freiraum bestimmt, über den allenfalls eingedrungenes Wasser abgeleitet werden kann.

Wie aus der Fig. 5 zu ersehen ist, mündet im montierten Zustand der Dämmplatten dieser durch die Rille 7 bestimmte Freiraum in einen Einsprung 9 des Grundteiles 1 der nächst tiefer, d.h. bei einer Verlegung im Dachbereich näher der Traufe und bei einer Fassadenverkleidung näher dem Fundament des Gebäudekörpers, angeordneten Dämmplatte. Dieser Einsprung 9 erstreckt sich von der Seitenfläche 5, die im montierten Zustand der Dämmplatte höher liegt, zur vom Gebäudekörper abgekehrten Seite 30 des Grundteiles 1, wobei der Einsprung 9 im an die Seitenfläche 5 angrenzenden Bereich senkrecht zu dieser und anschließend schräg zur Oberseite 30 hin verläuft.

Wie aus der Fig. 1 zu ersehen ist, ist an die Seitenfläche 4, die im montierten Zustand der zusammengesetzten Dämmplatten parallel zur Traufe verläuft, ein Vorspring 11 angeformt, der von der Oberseite 30 begrenzt ist. Dieser Einsprung 9 ist, wie aus der Fig. 5 und 7 zu ersehen ist, zum Teil vom Grundteil 1 der nächsten Dämmplatte übergriffen.

An der Seitenfläche 5, die im montierten Zustand parallel zur Traufe verläuft, ist weiters eine Profilierung 12 vorgesehen, die im montierten Zustand der zusammengesetzten Dämmplatten einen Freiraum begrenzt, in den eine Leiste 10 (Fig. 7) parallel zur Traufe eingeschoben oder vor der Montage der nächsthöheren Reihe von Dämmplatten im wesentlichen senkrecht zur Traufe eingesteckt werden kann.

Beim dargestellten Ausführungsbeispiel sind auch im Bereich der Seitenflächen 4, die im montierten Zustand näher der Traufe, bzw. näher dem Boden liegt, Profilierungen 12' zur Aufnahme der Leiste 10 vorgesehen, doch sind sie in diesem Bereich, einen entsprechend gestalteten Querschnitt der Leiste 10 vorausgesetzt, nicht unbedingt erforderlich.

Wie insbesondere aus der Fig. 2 zu ersehen ist, sind in die im montierten Zustand vom Gebäudekörper abgekehrte Oberseite 30 hinterschnittene Nuten 31 eingearbeitet, die parallel zueinander und im montierten Zustand der zusammengesetzten Dämmplatten senkrecht zur Traufe verlaufen.

Grundsätzlich wäre es auch möglich einen Querschnitt der Nuten 31 ohne Hinterschneidung vorzusehen, doch wäre es dann erforderlich, den Grundteil mit dem Deckteil z.B. durch Kleben zu verbinden. Auch können statt dem dargestellten schwalbenschwanzförmigen Querschnitt der Nuten 31 beliebige, eine Hinterschneidung aufweisende Querschnitte, z.B. ein T-förmiger Querschnitt, vorgesehen sein.

Wie insbesondere aus der Fig. 4 zu ersehen ist, weist der Deckteil 40, der aus einem im wesentlichen im Hinblick auf eine hohe Festigkeit und Dichtheit ausgewählten Material hergestellt ist, an seiner dem Grundteil 1 zugekehrten Seite 41 vorspringende, zu den Nuten 31 des Grundteiles 1 gegengleiche, Profilleisten 42 auf. Diese werden zum Zusammensetzen der Dämmplatten in die Nuten 31 des Grundteiles 1 eingeschoben, wodurch ein sicherer Zusammenhalt der beiden Teile 1, 40 gewährleistet ist.

Weiters sind in die dem Grundteil 1 zugekehrte Seite 41 parallel zu den Profilleisten 42 verlaufende Nuten 43 eingearbeitet. Diese ergeben bei den zusammengesetzten Dämmplatten Lüftungskanäle, die eine Hinterlüftung einer mit solchen Dämmplatten hergestellten Dämmung ermöglichen.

Wie aus der Fig. 3 und 4 zu ersehen ist, sind die Deckteile 40 an ihrer im montierten Zustand der zusammengesetzten Dämmplatten vom Gebäudekörper abgekehrten Seite mit einer Beschichtung 44 versehen, die z.B. durch ein Aluminiumblech oder ein Laminat gebildet sein kann. Diese Beschichtung 44 erstreckt sich über die Stirnfläche eines Vorsprunges 11', 11", der im montierten Zustand den Deckteil 40 der angrenzenden zusammengesetzten Dämmplatte übergreift (Fig. 5, 6, 7), wobei die Beschichtung 44 an der Unterseite des jeweiligen Vorsprunges 11', 11" zurückgebogen ist.

Die Dicke der Deckteile 40 nimmt gegen die Vorsprünge 11' und 11" zu, die im montierten Zustand der zusammengesetzten Dämmplatten die Deckteile 40 der angrenzenden Dämmplatten übergreifen (Fig. 5 und 7).

Wie aus der Fig. 3 zu ersehen ist, sind die Profilleisten 42 an einer Seite zurückgesetzt. Der Deckteil 40 ragt soweit über den Grundteil 1 an jener Seite vor, die im montierten Zustand tiefer liegt, z.B. näher der Traufe oder näher dem Fundament liegt, daß der Deckteil 40 den Einsprung 9 des Grundteiles 1 der tiefer liegenden Dämmplatte vollständig überdeckt. (Fig. 5, 7)

Zur Befestigung der Dämmplatten 1 an einem Dachsparren 17 können Leisten 10 vorgesehen sein (Fig. 7). Dabei können, wie aus der Fig. 7 zu ersehen ist, Brandschutzplatten 18 auf den Dachsparren 17 aufgelegt sein, die an Montageleisten 20', die in die Profilierungen 23, 23' der Grundteile 1 eingesetzt sind, zwischen den Dachsparren mittels Schrauben befestigt werden können.

Die Leisten 10 weisen zwei im wesentlichen U-förmige Abschnitte 13, 13' auf, von denen der Abschnitt 13 in die Profilierungen 12, 12' der Grundteile 1 eingreifen und in diesen gehalten sind. Die Abschnitte 13' greifen in Profilierungen 12" der Deckteile 40 ein, die in der Fig. 3 nicht dargestellt sind.

Die Leisten 10 selbst sind mittels Nägel 19 befestigt, die außer der Leiste 10, die Grundkörper 1 und die Brandschutzplatten 18 durchsetzen und in die Dachsparren 17 eingreifen.

Allerdings hat diese Art der Befestigung verschiedene Nachteile.

Günstiger ist eine Befestigung der Dämmplatten mittels Montageleisten 20, wie dies aus der Fig. 5 zu ersehen ist, die eine im wesentlichen Z-förmige Querschnittsform aufweist, wobei einer dieser Schenkel an den Dachsparren 17 aufliegt und von Schrauben 21 durchsetzt ist, die in die Dachsparren 17 eingreifen und die auch die Brandschutzplatten 18 durchsetzen. Bei dieser Art der Befestigung ist eine Kältebrücke sicher vermieden.

Die gemäß der Fig. 7 vorgesehene Montageleiste 20' weist einen im wesentlichen Doppel-T-förmigen Querschnitt auf.

Die Montageleisten 20, 20' weisen einen Schenkel 22 auf, der in einem Abstand von der Auflagefläche der Dämmplatten an einer Profilierung 23 der Seitenfläche 5 der Dämmplatten an, bzw. in eine solche eingreifen.

Beim dargestellten Ausführungsbeispiel ist auch an der Seitenfläche 4 der Dämmplatten, bzw. deren Grundteilen 1, eine entsprechende Profilierung 23' vorgesehen, da die Montageleiste 20' einen im wesentlichen Doppel-T-förmigen Querschnitt aufweist. Dies ist jedoch nicht unbedingt erforderlich und es kann die Montageleiste auch aus Blech hergestellt und einfach im Querschnitt Z-förmig ausgebildet sein, wobei dann einer der Schenkel in die Profilierung 23 eingreift und der zweite an den Dachsparren befestigt wird, wobei an diesen auch Schrauben zur Befestigung von Brandschutzplatten 18 eingreifen können.

Die Leiste 10 weist nicht dargestellte Durchbrechungen im Bereich des Steges zwischen den Schenkeln 13' der Leiste 10 auf, welche Duchbrechungen im wesentlichen deckungsgleich mit den Nuten 43 des Deckteiles 40 der angrenzenden Dämmplatte sind und durch die hindurch allenfalls eingedrungenes Wasser abfließen kann, das in der Rille 7 der von der Stirnseite 5 der Grundteile 1 angeformten Rippe 6 geleitet wird.

## Patentansprüche

1. Dämmplatte in im wesentlichen rechteckiger Form, die entlang zumindest zweier Seitenflächen mit gegengleichen nut- und federartig ineinandergreifenden Profilierungen (2, 3) versehen ist, **dadurch gekennzeichnet**, daß die Dämmplatte in ihrer Dicke zweiteilig ausgebildet ist, wobei ein Grundteil (1) an seiner Deckfläche (30) mit mindestens einer Nut (31) versehen ist, in die eine federartige gegengleiche Profilleiste (42) eines Deckteiles (40) eingreift.

2. Dämmplatte nach Anspruch 1, **dadurch gekennzeichnet**, daß der Deckteil (40) an seiner vom Grundteil (1) abgekehrten Seite mit einer Beschichtung (44) versehen ist.

3. Dämmplatte nach Anspruch 1 oder 2, **dadurch gekennzeichnet**, daß mindestens in einer der aneinander anliegenden Flächen (30, 41) des Grund- und des Deckteiles (1, 40) mehrere parallel verlaufende Nuten (43) eingearbeitet sind, die Lüftungskanäle bestimmen.

4. Dämmplatte nach einem der Ansprüche 1 bis 3, **dadurch gekennzeichnet**, daß die Deckteile (40) entlang zweier senkrecht zueinander verlaufender Seiten mit Vorsprüngen (11', 11") versehen sind, die von der Oberseite des jeweiligen Deckteiles (40) begrenzt sind, wobei die Dicke des Deckteiles gegen die Vorsprünge zu verlaufend zunimmt und die Vorsprünge (11', 11") und zur Überlappung des Deckteiles (40) der angrenzenden Dämmplatte vorgesehen sind.

5. Dämmplatte nach einem der Ansprüche 1 bis 4, **dadurch gekennzeichnet**, daß die zur Aufnahme der federartigen Profilleisten (42) der Deckteile (40) vorgesehenen Nuten (31) der Grundteile (1) einen hinterschnittenen Querschnitt aufweisen.
